# EUROPÄISCHE PATENTSCHRIFT

(11) **EP 0 886 620 B1**
(45) Veröffentlichungstag und Bekanntmachung des Hinweises auf die Patenterteilung: **19.01.2000**
(21) Anmeldenummer: 97907097.6
(22) Anmeldetag: 13.03.1997
(51) Int. Cl.: B65H 19/22, B65H 18/02

(54) **VORRICHTUNG ZUR KONTINUIERLICHEN AUFROLLUNG VON LÄNGSGESCHNITTENEN PAPIERBAHNEN MIT AUTOMATISCHEM ROLLENWECHSEL BEI MASCHINENGESCHWINDIGKEIT**
DEVICE FOR CONTINUOUSLY WINDING UP LONGITUDINALLY CUT PAPER WEBS WITH ROLLS CHANGED AUTOMATICALLY AT THE MACHINE SPEED
DISPOSITIF D'ENROULEMENT CONTINU DE BANDES DE PAPIER COUPEES LONGITUDINALEMENT AVEC CHANGEMENT AUTOMATIQUE DES ROULEAUX A VITESSE DE LA MACHINE

(30) Priorität: 13.03.1996 DE 19609802
(43) Veröffentlichungstag der Anmeldung: 30.12.1998
(73) Patentinhaber: Voith Sulzer Papiertechnik Patent GmbH, 89522 Heidenheim (DE)
(72) Erfinder: FRÖHLICH, Helmut, D-46535 Dinslaken (DE)
(74) Vertreter: Knoblauch, Ulrich, Dr.-Ing.
(86) Internationale Anmeldenummer: EP9701271
(87) Internationale Veröffentlichungsnummer: WO9733821

(56) Entgegenhaltungen:
- EP-A- 0 243 748
- DE-A- 1 816 870
- DE-A- 1 952 205
- DE-B- 1 091 856
- DE-B- 1 474 243
- DE-U- 9 413 238
- GB-A- 2 080 257
- US-A- 2 200 000
- US-A- 3 433 429

## Beschreibung

Die Erfindung betrifft eine Vorrichtung und ein Verfahren zum kontinuierlichen Aufwickeln von längsgeschnittenen Papierbahnen mit automatischem Rollenwechsel bei Maschinengeschwindigkeit.

Eine derartige Vorrichtung ist aus der DE-B-1 474 243 bekannt.

Papier wird heute aus wirtschaftlichen Gründen in erheblichem Umfang kontinuierlich auf Produktionsmaschinen mit großer Arbeitsbreite hergestellt. Für die meisten Anwendungsfälle sind die erzeugten Papierbahnen zu breit und müssen daher auf brauchbare Abmessungen unterteilt werden. Dazu dienen sog. Rollenschneider.

Bei achslos aufzuwickelnden Papierbahnen, die aus längsgeschnittenen Teilbreiten einer auf der Produktionsmaschine hergestellten breiten Papierbahn bestehen, ist es bisher nicht möglich, die fertig aufgewickelten Teilbreiten-Rollen in der Aufwickeleinrichtung nach den Rollenschneidern bei Maschinengeschwindigkeit zu wechseln, wenn die ursprüngliche Papierbahn auch in der Länge unterteilt werden soll bzw. wenn Teilbreiten-Rollen mit kleinerem Durchmesser als bei der ursprünglichen Rolle hergestellt werden müssen. Das bedeutet, daß für jeden Rollenwechsel der Rollenschneider und die zugehörige Aufwickelvorrichtung heruntergefahren und stillgesetzt werden muß. Aus diesem Grunde kann der Rollenschneider auch nicht in die kontinuierliche Papierherstellung integriert werden. Er ist daher in jeder Papierfabrik die einzige diskontinuierlich arbeitende Maschine, die separat angeordnet ist und einen entsprechenden Ausschußanfall und Personalbedarf hat.

Es besteht somit die Aufgabe, im Hinblick auf eine gleichbleibende Produktqualität und auf die Integration des Rollenschneiders in den kontinuierlichen Papierherstellungsprozeß eine Vorrichtung und ein Verfahren vorzuschlagen, mit denen diese Ziele erreicht werden können und mit denen Ausschuß und Personalbedarf weiter reduziert werden können.

Zur Lösung wird eine Vorrichtung der eingangs genannten Art vorgeschlagen, die gekennzeichnet ist durch
- wenigstens zwei hinter einer Längsschneideeinrichtung separat angeordnete Stützwalzen,
- wenigstens je ein Scheibenpaar pro Stützwalze, die kontinuierlich zu den Stützwalzen angeordnet sind, unabhängig von den Stützwalzen drehbar gelagert sind und deren axialer Scheibenabstand auf die Breite der aufzuwickelnden Papierbahnen einstellbar ist,
- wenigstens zwei Aufwickelvorrichtungen pro Scheibenpaar, die in den Scheibenpaaren radial verstellbar geführt sind und je einen Kernantrieb für einzulegende Papphülsen umfassen sowie durch
- wenigstens eine Einrichtung zum Trennen einer auf Breite geschnittenen Papierbahn quer zur Förderrichtung und zum Anwickeln des neuen Bahnanfangs an einer auf Maschinengeschwindigkeit beschleunigten neuen Papphülse.

Vorteilhafte Ausgestaltungen und Weiterbildungen der erfindungsgemäßen Vorrichtung sind in den Ansprüchen 2-10 beschrieben.

Das Verfahren zum kontinuierlichen Aufwickeln von längsgeschnittenen Papierbahnen mit automatischem Rollenwechsel bei Maschinengeschwindigkeit mittels einer Vorrichtung nach einem der Ansprüche 1-10 ist dadurch gekennzeichnet, daß je eine erste Aufwickelvorrichtung der am Aufwickelvorgang beteiligten Scheibenpaare mit einer Papphülse bestückt wird, daß die Bahnanfänge der auf Breite geschnittenen Papierbahnen an den Papphülsen befestigt bzw. angewickelt werden, daß die Stützwalzen und die Papphülsen auf Maschinengeschwindigkeit hochgefahren werden, daß die Scheiben während des Aufwickelvorganges in die nächste Position weitergedreht werden, daß je eine zweite Aufwickelvorrichtung mit einer Papphülse bestückt wird, daß die Papphülsen auf Maschinengeschwindigkeit beschleunigt werden, daß bei Erreichen des gewünschten Wickeldurchmessers die Papierbahn quer zur Förderrichtung abgetrennt und der neue Bahnanfang auf der zweiten Papphülse angewickelt wird, daß die Scheibenpaare während des Aufwickelvorganges in die nächste Position gedreht werden und daß die aufgewickelte Papierbahn abgebremst, aus der ersten Aufwickelvorrichtung entnommen und letztere mit einer neuen Papphülse bestückt wird.

Vorteilhafte Abwandlungen dieser Verfahrensmaßnahmen sind in den Ansprüchen 12 und 13 beschrieben.

Weitere Einzelheiten werden anhand der in den Figuren 1 bis 3 dargestellten Ausführungsbeispiele näher erläutert. Es zeigen:
- Fig. 1: eine Draufsicht eines ersten Ausführungsbeispiels der Erfindung mit je zwei Aufwickelvorrichtungen pro Scheibenpaar,
- Fig. 2: eine Seitenansicht von einem zweiten Ausführungsbeispiel der Erfindung mit je drei Aufwickelvorrichtungen pro Scheibenpaar, und
- Fig. 3: eine Einzelheit der Aufwickelvorrichtung.

Das Ausführungsbeispiel gemäß Fig. 1 umfaßt zwei in Transportrichtung der Papierbahn 15 hintereinander angeordnete Stützwalzen 1, 2, die in üblicher Weise in einem Maschinengestell zueinander ausgerichtet und drehbar gelagert angeordnet sind. Einzelheiten der Lagerung und der Antriebe der Stützwalzen sind nicht dargestellt, um die zur Erfindung gehörenden Merkmale deutlicher hervortreten zu lassen. Zu jeder Stützwalze 1, 2 gehört ein Scheibenpaar 3, 4 bzw. 3', 4', das konzentrisch zu den Stützwalzen 1, 2 und unabhängig von diesen drehbar gelagert ist und dessen axialer Abstand auf die Breite der aufzuwickelnden Papierbahnen 15 einstellbar ist. Im dargestellten Beispiel ist eine ursprüngliche Papierbahn von der Breite der Papierherstellungsmaschine auf einen nicht dargestellten Rollenschneider in zwei gleichbreite Papierbahnen 15 längsgeschnitten, wobei die linke Papierbahn von der in Förderrichtung gesehen ersten Aufwickelvorrichtung 5, 6 aufgewickelt wird und die rechte auf der zweiten Aufwickelvorrichtung 5, 6. Antrieb und Lagerung der Scheibenpaare 3, 4 bzw. 3', 4' sind aus den bereits genannten Gründen nicht dargestellt.

Das Ausführungsbeispiel ist auch insoweit vereinfacht, als die Gesamtanlage nur für zwei Papierbahnen 15 konzipiert ist. Selbstverständlich lassen sich die Stützwalzen 1, 2 länger ausführen bzw. es lassen sich pro Stützwalze 1, 2 zwei oder mehr Scheibenpaare 3, 4, 3', 4' anordnen, wenn die ursprüngliche Papierbahn breiter ist als dargestellt oder aber in mehr als zwei Papierbahnen aufgetrennt werden soll. In dem Fall werden die Scheibenpaare quer zur Papierbahn in der Weise versetzt angeordnet, daß die Aufwickelvorrichtungen für die erste, dritte, fünfte usw. Papierbahn mit der einen Stützwalze 1 zusammenarbeiten und die Aufwickelvorrichtungen für die zweite, vierte, sechste usw. Papierbahn mit der anderen Stützwalze 2.

Sollen verhältnismäßig schmale Papierbahnen aufgewickelt werden, reicht u.U. die Breite zur Unterbringung der Scheibenpaare und der Aufwickelvorrichtungen nicht aus. Für solche Fälle kann das dargestellte Ausführungsbeispiel auch in der Weise abgewandelt werden, daß mehr als zwei Stützwalzen vorgesehen werden und daß die Papierbahnen einer ersten, einer zweiten und einer dritten Stützwalze zugeordnet werden.

Bei dem in Fig. 1 dargestellten Ausführungsbeispiel sind pro Scheibenpaar 3, 4, 3', 4' je zwei um 180° zueinander versetzt angeordnete Aufwickelvorrichtungen 5, 6 vorgesehen. Sie sind in je einer linken und einer rechten Führung 17 gelagert, so daß es möglich ist, sie radial zu verstellen, wofür bekannte pneumatische, hydraulische oder elektromotorische Antriebe verwendet werden können. Dabei ist der Durchmesser der Scheibenpaare 3, 4, 3', 4' so gewählt, daß der größtmögliche Durchmesser einer aufgewickelten Papierbahn 16 stets innerhalb des äußeren Umfangs 11 bleibt, damit die Scheibenpaare 3, 4, 4', 4' an dem zu ihrer Lagerung erforderlichen Maschinengestell vorbeigeschwenkt werden können. Lediglich in der Entnahmeposition können die aufgewickelten Papierbahnen 16 radial weiter nach außen verstellbar sein.

Im oberen Teil der Darstellung ist die Aufwickelvorrichtung 5 mit aufgesetzter Papphülse 9 gezeigt, während im unteren Teil die Dorne 14 der Aufwickelvorrichtung 5 zu sehen sind. Die jeweils unteren Aufwickelvorrichtungen 6 tragen eine fertig aufgewickelte Papierbahn 16. Gestrichelt sind die Ränder der Papierbahnen 15 angedeutet, die unterhalb der erfindungsgemäßen Vorrichtung zugeführt werden.

In Fig. 2 ist ein Ausführungsbeispiel der Erfindung mit zwei Stützwalzen 1 und 2 und zwei Scheibenpaaren 3, 4, 3', 4' dargestellt, wobei im Unterschied zu Fig. 1 je drei Aufwickelvorrichtungen 5, 6, 7 mit Kernantrieben 8 vorgesehen sind. Dementsprechend hat diese Vorrichtung drei verschiedene Arbeitspositionen, unterscheidet sich im übrigen aber nicht von dem Beispiel gemäß Fig. 1.

Angedeutet ist noch das Maschinengestell 12 mit dem Antrieb 13 für die Scheibenpaare 3, 4, 3', 4', wobei das Maschinengestell 12 auch zur Lagerung der Stützwalzen 1 und 2 dient und nicht dargestellte Einrichtungen umfaßt, mittels derer der Abstand der Scheiben 3, 4 bzw. 3', 4' zueinander auf die jeweils gewünschte Breite der aufzuwickelnden Papierbahnen 15 einstellbar ist. Einzelheiten der Lagerung und Einstellvorrichtungen sind nicht dargestellt.

Angedeutet ist ferner eine an sich bekannte Einrichtung 10 zum Trennen einer auf Breite geschnittenen Papierbahn 15 quer zur Förderrichtung und zum Anwickeln des neuen Bahnanfangs an eine auf Maschinengeschwindigkeit beschleunigte Papphülse 9. Die Einrichtung 10 ist radial zwischen die Scheibenpaare 3, 4, 3', 4' ein- und ausfahrbar. Sie arbeitet in bekannter Weise mit einem Preßluftimpuls, der die Papierbahn durchtrennt und den neuen Bahnanfang gegen die leere Papphülse 9 anbläst, die zweckmäßigerweise mit einem Klebstoff geschichtet ist, damit der Anwickelvorgang ohne Störungen verlaufen kann.

Eine fertig aufgewickelte Papierrolle 16 wird zweckmäßigerweise unten in der dargestellten Position zwischen den beiden sich parallel zur Stützwalzenachse erstreckenden Führungen des Maschinengestells 12 für die Scheibenpaare entnommen, wozu die aufgewickelte Papierbahn 16 radial weiter nach außen verfahrbar ist als beim Aufwickeln und Schwenken der Scheibenpaare 3, 4 3', 4' beim Wechseln der Arbeitspositionen.

Fig. 3 zeigt noch einen vergrößerten Ausschnitt aus den Fig. 1 und 2. Jede Scheibe 3, 4 besitzt eine radial angeordnete Führung 17 für die aus Kernantrieb 8, Winkelgetriebe 8' und Dorn 14 bestehende Aufwickelvorrichtung 5, die mittels eines nicht dargestellten Antriebs, der pneumatisch, hydraulisch oder elektromotorisch sein kann, einerseits radial gegen die Stützwalze andrückbar und andererseits zur Entnahme einer fertigen Papierrolle 16 bzw. zum Aufstecken einer neuen Papphülse 9 radial nach außen verfahren werden kann. Da der Abstand der Scheiben 3, 4, 3', 4' auf eine bestimmte Bahnbreite cingestellt ist, muß der Dorn 14 oder aber die gesamte Aufwickelvorrichtung 5 zum Aufstecken einer Papphülse 9 bzw. zur Entnahme einer aufgewickelten Papierbahn 16 axial verschieblich ausgeführt sein. Dabei können dem Fachmann geläufige Konstruktionen verwendet werden, ohne daß nahezu weitere Ausführungen gemacht werden müßten.

Die erfindungsgemäße Vorrichtung wird in der Weise benutzt, daß je eine erste Aufwickelvorrichtung 5 der am Aufwickelvorgang beteiligten Scheibenpaare 3, 4, 3', 4' mit einer Papphülse 9 bestückt wird, daß die Bahnanfänge der auf Breite geschnittenen Papierbahn 15 an den Papphülsen 9 befestigt bzw. angewickelt werden und daß dann die Stützwalzen 1, 2 und die Papphülsen 9 mittels der zugehörigen Antriebe auf Maschinengeschwindigkeit hochgefahren werden. Bei einem nicht in den Papierherstellungsprozeß integrierten Rollenschneider ist das die Auslegungsgeschwindigkeit des Rollenschneiders oder aber eine andere für den jeweiligen Fall ausgewählte Geschwindigkeit. Bei einem in den Papierherstellungsprozeß integrierten Rollenschneider, bei dem die Vorteile der Erfindung richtig zur Geltung kommen, ist das die Bahngeschwindigkeit der Papierherstellung.

Während die Papierbahnen 15 auf die jeweils ersten Papphülsen 9 aufgewickelt werden, können die Scheibenpaare 3, 4, 3', 4' in die nächste Position weitergedreht werden, d.h. beim Ausführungsbeispiel nach Fig. 1 um 180° und beim Ausführungsbeispiel gemäß Fig. 2 um 120°. In dieser Position werden die nächsten Aufwickelvorrichtungen 6 mit Papphülsen 9 bestückt. Dies ist bei Fig. 1 gleichzeitig die Position, in der die fertig aufgewickelten Papierbahnen 16 aus der Vorrichtung entnommen werden.

Gemäß Fig. 2 ist noch eine dritte Aufwickelvorrichtung 7 und dementsprechend eine dritte Arbeitsposition vorgesehen, so daß das Aufstecken der dritten Papphülse 9 und die Entnahme der ersten fertigen Papierrollen erfolgen kann, während die zweite Rolle noch aufgewickelt wird. Damit sind organisatorische Vorteile und eine zweckmäßige Entzerrung der Arbeitsvorgänge verbunden.

Ist ein vorgesehener Rollendurchmesser erreicht, wird die Papierbahn 15 quer zur Förderrichtung abgetrennt und der neue Bahnanfang auf die jeweils nächste Papphülse 9 angewickelt, die selbstverständlich zuvor auf Maschinengeschwindigkeit beschleunigt wurde. In der jeweils letzten Position werden die fertig aufgewickelten Papierbahnen 16 abgebremst und aus der Aufwickelvorrichtung entnommen, so daß diese frei ist für die Aufnahme einer neuen Papphülse 9.

Durch die Anordnung von zwei oder mehr Aufwickelvorrichtungen in einem koaxial zu den Stützwalzen gelagerten Scheibenpaar ist es möglich, den Rollenschneider kontinuierlich zu betreiben, weil auf Breite geschnittene Papierbahnen 15 beliebiger Länge aufgewickelt werden können, ohne daß der Aufwickelvorgang unterbrochen werden muß. Neue Papphülsen können nach dem Revolverprinzip eingebracht, beschleunigt und in eine Position gebracht werden, in der sie den jeweils mit Maschinengeschwindigkeit bewegten neuen Bahnanfang aufnehmen können. Damit ist es möglich geworden, den Rollenschneider in den weitgehend automatisierten Papierherstellungsprozeß zu integrieren. Man muß das Schneiden auf vorgegebene Bahnbreiten also nicht mehr "chargenweise" mit mehrfachem An- und Abfahren des Rollenschneiders betreiben und verringert somit nicht nur den Ausschuß, sondern auch den Personalbedarf. Damit ist es möglich, Papierbahnen beliebiger Breite und Länge unmittelbar im Anschluß an die breiten, kontinuierlich arbeitenden Papierherstellungsmaschinen zu erzeugen, d.h. aus der aus wirtschaftlichen Gründen sehr breiten und praktisch endlos hergestellten ursprünglichen Papierbahn können Papierbahnen in allen gewünschten Breiten und Längen hergestellt werden, ohne daß ein Zwischenaufwickeln erforderlich ist und ohne daß ein separat, d.h. außerhalb der eigentlichen Fertigungslinie angeordneter, nur chargenweise betreibbarer Rollenschneider erforderlich ist. Der Rollenschneider kann vielmehr vollständig in die Papierherstellung integriert werden.

## Patentansprüche

1. Vorrichtung zum kontinuierlichen Aufwickeln von längsgeschnittenen Papierbahnen mit automatischem Rollenwechsel bei Maschinengeschwindigkeit, mit wenigstens zwei hinter einer Längsschneideeinrichtung separat angeordneten Stützwalzen (1, 2), gekennzeichnet durch
- wenigstens je ein Scheibenpaar (3, 4, 3', 4') pro Stützwalze (1, 2), die konzentrisch zu den Stützwalzen (1, 2) angeordnet sind, unabhängig von den Stützwalzen (1, 2) drehbar gelagert sind und deren axialer Scheibenabstand auf die Breite der aufzuwickelnden Papierbahnen (15) einstellbar ist,
- wenigstens zwei Aufwickelvorrichtungen (5, 6, 7) pro Scheibenpaar (3, 4, 3', 4'), die in den Scheibenpaaren (3, 4, 3', 4') radial verstellbar geführt sind und je einen Kernantrieb (8) für einzulegende Papphülsen (9) umfassen sowie durch
- wenigstens eine Einrichtung (10) zum Trennen einer auf Breite geschnittenen Papierbahn (15) quer zur Förderrichtung und zum Anwickeln des neuen Bahnanfangs an einer auf Maschinengeschwindigkeit beschleunigten neuen Papphülse (9).

2. Vorrichtung nach Anspruch 1, dadurch gekennzeichnet, daß je Scheibenpaar (3, 4, 3', 4') drei um 120° zueinander versetzt angeordnete Aufwickelvorrichtungen (5, 6, 7) vorgesehen sind.

3. Vorrichtung nach Anspruch 1 oder 2, dadurch gekennzeichnet, daß die Stützwalzen (1, 2) auf gleicher Höhe in Förderrichtung der Papierbahnen (15) hintereinander und daß ihre Scheibenpaare (3, 4, 3', 4') quer zur Förderrichtung versetzt zueinander angeordnet sind.

4. Vorrichtung nach einem der Ansprüche 1 bis 3, dadurch gekennzeichnet, daß je Stützwalze (1, 2), vorzugsweise je Scheibenpaar (3, 4, 3', 4') eine Einrichtung (10) zum Trennen und Anwickeln vorgesehen ist.

5. Vorrichtung nach einem der Ansprüche 1 bis 4, dadurch gekennzeichnet, daß die Stützwalzen (1, 2) einen drehmoment- oder bahnzuggeregelten Antrieb aufweisen.

6. Vorrichtung nach einem der Ansprüche 1 bis 5, dadurch gekennzeichnet, daß die Scheibenpaare (3, 4, 3', 4') an ihrem äußeren Umfang (11) gelagert und geführt sind.

7. Vorrichtung nach Anspruch 6, dadurch gekennzeichnet, daß die Scheibenpaare (3, 4, 3', 4') in einem Maschinengestell (12) gelagert sind, in dem auch die Stützwalzen (1, 2) gelagert sind.

8. Vorrichtung nach Anspruch 6 oder 7, dadurch gekennzeichnet, daß die Scheibenpaare (3, 4, 3', 4') einen eigenen Antrieb (13) zum Verschwenken der Aufwickelvorrichtungen (5, 6, 7) in verschiedene Positionen aufweisen.

9. Vorrichtung nach einem der Ansprüche 1 bis 8, dadurch gekennzeichnet, daß die Aufwickelvorrichtungen (5, 6, 7) radial einwärts gegen die Stützwalzen (1, 2) andrückbar sind.

10. Vorrichtung nach einem der Ansprüche 1 bis 9, dadurch gekennzeichnet, daß die Aufwickelvorrichtungen (5, 6, 7) Dorne (14) zum Aufstecken der Papphülsen (9) aufweisen.

11. Verfahren zum kontinuierlichen Aufwickeln von längsgeschnittenen Papierbahnen (15) mit automatischem Rollenwechsel bei Maschinengeschwindigkeit, mittels einer Vorrichtung nach einem der Ansprüche 1 bis 10, dadurch gekennzeichnet, daß je eine erste Aufwickelvorrichtung (5) der am Aufwickelvorgang beteiligten Scheibenpaare (3, 4, 3', 4') mit einer Papphülse (9) bestückt wird, daß die Bahnanfänge der auf Breite geschnittenen Papierbahnen (15) an den Papphülsen (9) befestigt bzw. angewickelt werden, daß die Stützwalzen (1, 2) und die Papphülsen (9) auf Maschinengeschwindigkeit hochgefahren werden, daß die Scheiben (3, 4, 3', 4') während des Aufwickelvorganges in die nächste Position weitergedreht werden, daß je eine zweite Aufwickelvorrichtung (6) mit einer Papphülse (9) bestückt wird, daß die Papphülsen (9) auf Maschinengeschwindigkeit beschleunigt werden, daß bei Erreichen des gewünschten Wickeldurchmessers die Papierbahn (15) quer zur Förderrichtung abgetrennt und der neue Bahnanfang auf der zweiten Papphülse (9) angewickelt wird, daß die Scheibenpaare (3, 4, 3', 4') während des Aufwickelvorganges in die nächste Position gedreht werden und daß die aufgewickelte Papierbahn (16) abgebremst, aus der ersten Aufwickelvorrichtung (5) entnommen und letztere mit einer neuen Papphülse (9) bestückt wird.

12. Verfahren nach Anspruch 11, jedoch mit der Maßgabe, daß bei einer Vorrichtung mit drei Aufwickelvorrichtungen (5, 6, 7) pro Scheibenpaar (3, 4, 3', 4') letztere nacheinander in drei um 120° zueinander versetzte Positionen gedreht werden, wobei die erste Position zum Bestücken mit einer neuen Papphülse (9) dient, die zweite Position dem Aufwickeln der Papierbahnen (15) und die dritte zum Abbremsen und Entnehmen der aufgewickelten Papierbahn (16).

13. Verfahren nach Anspruch 11 oder 12, dadurch gekennzeichnet, daß der Positionswechsel aller beteiligten Scheibenpaare (3, 4, 3', 4') und insbesondere das Anwickeln auf eine neue Papphülse (9) auf den verschiedenen Stützwalzen (1, 2) gleichzeitig durchgeführt wird.

## Claims

1. Apparatus for the continuous winding of longitudinally cut paper webs with automatic roll change at machine speed, with at least two supporting rollers (1, 2) arranged separately behind a longitudinal cutting device, characterised by
- at least one pair of discs (3, 4, 3', 4') to each supporting roller (1, 2), which are arranged concentrically with the supporting rollers (1, 2) and mounted rotatably independently of the supporting rollers (1, 2) and whose axial distance between discs is adjustable to the width of the paper webs (15) to be wound,
- at least two winding devices (5, 6, 7) to every pair of discs (3, 4, 3', 4'), which are guided radially displaceably in the pairs of discs (3, 4, 3', 4') and each include a core drive (8) for cardboard tubes (9) to be inserted, and by
- at least one device (10) for separating a paper web (15) cut to width, transversely to the direction of conveying, and for initially winding the new web beginning on a new cardboard tube (9) accelerated to machine speed.

2. Apparatus according to claim 1, characterised in that three winding devices (5, 6, 7) offset from each other by 120° are provided for each pair of discs (3, 4, 3', 4').

3. Apparatus according to claim 1 or 2, characterised in that the supporting rollers (1, 2) are arranged at the same level one behind the other in the direction of conveying the paper webs (15) and in that their pairs of discs (3, 4, 3', 4') are offset from each other transversely to the direction of conveying.

4. Apparatus according to any of claims 1 to 3, characterised in that for every supporting roller (1, 2), preferably for every pair of discs (3, 4, 3', 4'), a device (10) for separating and initial winding is provided.

5. Apparatus according to any of claims 1 to 4, characterised in that the supporting rollers (1, 2) have a torque-controlled or web tension-controlled drive.

6. Apparatus according to any of claims 1 to 5, characterised in that the pairs of discs (3, 4, 3', 4') are mounted and guided at their outer circumference (11).

7. Apparatus according to claim 6, characterised in that the pairs of discs (3, 4, 3', 4') are mounted in a machine frame (12) in which are also mounted the supporting rollers (1, 2).

8. Apparatus according to claim 6 or 7, characterised in that the pairs of discs (3, 4, 3', 4') have their own drive (13) for pivoting the winding devices (5, 6, 7) into different positions.

9. Apparatus according to any of claims 1 to 8, characterised in that the winding devices (5, 6, 7) can be pressed radially inwards against the supporting rollers (1, 2).

10. Apparatus according to any of claims 1 to 9, characterised in that the winding devices (5, 6, 7) have mandrels (14) for fitting the cardboard tubes (9) on.

11. Method for the continuous winding of longitudinally cut paper webs (15) with automatic roll change at machine speed, by means of an apparatus according to any of claims 1 to 10, characterised in that in each case a first winding device (5) of the pairs of discs (3, 4, 3', 4') involved in the winding operation is fitted with a cardboard tube (9), in that the web beginnings of the paper webs (15) cut to width are attached to or initially wound on the cardboard tubes (9), in that the supporting rollers (1, 2) and the cardboard tubes (9) are brought up to machine speed, in that the discs (3, 4, 3', 4') during the winding operation are rotated on to the next position, in that in each case a second winding device (6) is fitted with a cardboard tube (9), in that the cardboard tubes (9) are accelerated to machine speed, in that on reaching the desired roll diameter the paper web (15) is separated transversely to the direction of conveying and the new web beginning is initially wound on the second cardboard tube (9), in that the pairs of discs (3, 4, 3', 4') during the winding operation are rotated to the next position and in that the wound paper web (16) is braked and removed from the first winding device (5) and the latter is fitted with a new cardboard tube (9).

12. Method according to claim 11, but with the proviso that in an apparatus with three winding devices (5, 6, 7) to each pair of discs (3, 4, 3', 4') the latter are successively rotated into three positions offset from each other by 120°, the first position being used to fit a new cardboard tube (9), the second position to wind the paper webs (15) and the third to brake and remove the wound paper web (16).

13. Method according to claim 11 or 12, characterised in that the change of position of all the pairs of discs (3, 4, 3', 4') involved and in particular initial winding onto a new cardboard tube (9) is carried out simultaneously on the different supporting rollers (1, 2).

## Revendications

1. Dispositif destiné à l'enroulement continu de bandes de papier coupées longitudinalement avec changement automatique de rouleaux à la vitesse de la machine, comportant au moins deux cylindres de soutien (1, 2) disposés séparément derrière un dispositif de découpe longitudinale, caractérisé par
- au moins un couple de disques (3, 4, 3', 4') par cylindre de soutien (1, 2), qui sont disposés de façon concentrique par rapport aux cylindres de soutien (1, 2), montés de façon à pouvoir pivoter indépendamment des cylindres de soutien (1, 2), et dont la distance axiale entre les disques peut être réglée en fonction de la largeur des bandes de papier (15) à enrouler,
- au moins deux dispositifs d'enroulement (5, 6, 7) par couple de disques (3, 4, 3', 4'), qui sont guidés dans les couples de disques (3, 4, 3', 4') de façon à pouvoir être déplacés radialement, et qui comportent chacun un entraînement de noyau (8) pour des douilles en carton (9) à insérer, ainsi que par
- au moins un dispositif (10) destiné à la séparation transversalement au sens du transport d'une bande de papier (15) découpée à largeur, et à l'enroulement du nouveau début de bande sur une nouvelle douille en carton (9) accélérée à la vitesse de la machine.

2. Dispositif selon la revendication 1, caractérisé en ce que trois dispositifs d'enroulement (5, 6, 7) décalés de 120° les uns par rapport aux autres sont prévus par couple de disques (3, 4, 3', 4').

3. Dispositif selon la revendication 1 ou 2, caractérisé en ce que les cylindres de soutien (1, 2) sont disposés à même hauteur l'un derrière l'autre dans le sens du transport des bandes de papier (15), et en ce que leurs couples de disques (3, 4, 3', 4') sont décalés les uns par rapport aux autres transversalement au sens du transport.

4. Dispositif selon l'une des revendications 1 à 3, caractérisé en ce que chaque cylindre de soutien (1, 2) comporte, de préférence par couple de disques (3, 4, 3', 4'), un dispositif (10) destiné à la séparation et à l'enroulement.

5. Dispositif selon l'une des revendications 1 à 4, caractérisé en ce que les cylindres de soutien (1, 2) comportent un entraînement à couple de rotation ou à traction de bande réglé.

6. Dispositif selon l'une des revendications 1 à 5, caractérisé en ce que les couples de disques (3, 4, 3', 4') sont montés et guidés sur leur circonférence extérieure (11).

7. Dispositif selon la revendication 6, caractérisé en ce que les couples de disques (3, 4, 3', 4') sont montés dans un bâti (12) de machine, dans lequel sont également montés les cylindres de soutien (1, 2).

8. Dispositif selon la revendication 6 ou 7, caractérisé en ce que les couples de disques (3, 4, 3', 4') comportent un entraînement (13) qui leur est propre afin de pivoter les dispositifs d'enroulement (5, 6, 7) dans différentes positions.

9. Dispositif selon l'une des revendications 1 à 8, caractérisé en ce que les dispositifs d'enroulement (5, 6, 7) peuvent être appliqués radialement vers l'intérieur contre les cylindres de soutien (1, 2).

10. Dispositif selon l'une des revendications 1 à 9, caractérisé en ce que les dispositifs d'enroulement (5, 6, 7) comportent des mandrins (14) pour l'emboîtement des douilles en carton (9).

11. Procédé destiné à l'enroulement continu de bandes de papier (15) coupées longitudinalement avec changement automatique de rouleaux à la vitesse de la machine au moyen d'un dispositif selon l'une quelconque des revendications 1 à 10, caractérisé en ce qu'un premier dispositif d'enroulement (5) des couples de disques (3, 4, 3', 4') participant au processus d'enroulement est équipé d'une douille en carton (9), que les débuts des bandes de papier (15) découpées à largeur sont fixés ou enroulés sur les douilles en carton (9), que les cylindres de soutien (1, 2) et les douilles en carton (9) sont accélérés à la vitesse de la machine, que les disques (3, 4, 3', 4') sont pivotés dans la position suivante pendant le processus d'enroulement, qu'un deuxième dispositif d'enroulement (6) est équipé d'une douille en carton (9), que les douilles en carton (9) sont accélérées à la vitesse de la machine, que, lorsque le diamètre souhaité du rouleau est atteint, la bande de papier (15) est découpée transversalement au sens du transport et le nouveau début de bande est enroulé sur la deuxième douille en carton (9), que les couples de disques (3, 4, 3', 4') sont pivotés dans la position suivante pendant le processus d'enroulement, et que la bande de papier (16) enroulée est freinée, prélevée du premier dispositif d'enroulement (5), et que ce dernier est équipé d'une nouvelle douille en carton (9).

12. Procédé selon la revendication 11, mais avec la précision que, dans le cas d'un dispositif comportant trois dispositifs d'enroulement (5, 6, 7) par couples de disques (3, 4, 3', 4'), ces derniers sont pivotés successivement dans trois positions décalées de 120° les unes par rapport aux autres, la première position servant à la mise en place d'une nouvelle douille en carton (9), la deuxième position à l'enroulement de la bande de papier (15), et la troisième au freinage et au prélèvement de la bande de papier (16) enroulée.

13. Procédé selon la revendication 11 ou 12, caractérisé en ce que le changement de position de tous les couples de disques (3, 4, 3', 4') participants, et notamment le début d'enroulement sur une nouvelle douille en carton (9), sont effectués simultanément sur les différents cylindres de soutien (1, 2).
